# FASCICULE DE BREVET EUROPEEN

(11) **EP 1 501 639 B1**
(45) Date de publication et mention de la délivrance du brevet: **11.01.2006**
(21) Numéro de dépôt: 03746332.0
(22) Date de dépôt: 10.04.2003
(51) Int. Cl.: B05B 11/00

(54) **DISPOSITIF DE DISTRIBUTION DE PRODUIT FLUIDE**
VERTEILVORRICHTUNG FÜR FLUIDPRODUKTE
DISTRIBUTION DEVICE FOR FLUID PRODUCTS

(30) Priorité: 17.04.2002 FR 0204810
(43) Date de publication de la demande: 02.02.2005
(73) Titulaire: Valois SAS, 27110 Le Neubourg (FR)
(72) Inventeur: CABARROQUE, Xavier, F-94270 Le Kremelin-Bicêtre (FR); POULARD, Fabien, F-76000 Rouen (FR)
(74) Mandataire: CAPRI
(86) Numéro de dépôt international: PCT/FR2003/001140
(87) Numéro de publication internationale: WO 2003/086644

(56) Documents cités:
- WO-A-01/03851
- FR-A- 2 750 406
- US-A- 5 465 873

## Description

La présente invention concerne un dispositif de distribution de produit fluide ou pulvérulent à actionnement manuel selon la revendication 1.

Les dispositifs de distribution de produit fluide ou pulvérulent, notamment pour distribuer des produits des domaines de la pharmacie, des cosmétiques, de la parfumerie ou similaire, comportent généralement un réservoir de produit, un organe de distribution, tel qu'une pompe, pour distribuer le produit contenu dans le réservoir, et une tête de distribution incorporant un orifice de distribution. WO 0103851 decrif un dispositif selon la preambule de la revendication 1. Un système d'actionnement est généralement également prévu pour actionner ladite pompe. Un problème qui peut se poser avec des dispositifs de distribution de produit fluide ou pulvérulent de ce type concerne la période de temps existant entre la fin de l'assemblage du dispositif et l'utilisation proprement dite par l'utilisateur. Pendant ce laps de temps, il faut éviter que l'orifice de distribution ne s'encrasse ou se salisse, et il faut également éviter un actionnement accidentel du dispositif. Ces problèmes sont généralement résolus en prévoyant un capot amovible sur la tête de distribution, et un système de blocage du dispositif empêchant l'actionnement accidentel de celui-ci. Ceci peut par exemple être réalisé au moyen d'une bande sécable ou d'un élément mobile à déplacer avant utilisation. Ces systèmes, bien qu'efficaces, présentent un certain nombre d'inconvénients. Ainsi, le capot amovible risque d'être perdu lorsqu'il est retiré de la tête de distribution, de sorte que le problème de l'encrassement de l'orifice de distribution peut à nouveau se poser après la première utilisation, par exemple lorsque le dispositif de distribution doit être transporté dans un sac à main ou similaire. De même, les systèmes de sécurité d'emploi, c'est à dire empêchant l'actionnement accidentel du dispositif pendant son stockage ou son transport, peuvent être complexes et donc coûteux à réaliser, et ne sont pas toujours d'une fiabilité absolue.

La présente invention a pour but de fournir un dispositif de distribution de produit fluide ou pulvérulent qui ne reproduit pas les inconvénients susmentionnés.

La présente invention a ainsi pour but de fournir un dispositif de distribution de produit fluide ou pulvérulent qui protège l'orifice de distribution et empêche simultanément l'actionnement du dispositif à tout moment pendant les périodes de non utilisation du dispositif.

La présente invention a également pour but de fournir un dispositif de distribution de produit fluide ou pulvérulent qui soit simple et peu coûteux à fabriquer et à assembler, ainsi que facile à utiliser.

La présente invention a donc pour objet un dispositif de distribution de produit fluide ou pulvérulent à actionnement manuel, comportant un réservoir de produit, des moyens de distribution pour distribuer sélectivement le produit contenu dans le réservoir, une tête de distribution comportant un orifice de distribution, et un système d'actionnement pour actionner manuellement lesdits moyens de distribution, le dispositif comportant un capot imperdable déplaçable entre une position de repos, dans laquelle il recouvre l'orifice de distribution et empêche l'actionnement des moyens de distribution, et une position d'utilisation, dans laquelle il découvre l'orifice de distribution et permet l'actionnement des moyens de distribution, ledit capot faisant partie dudit système d'actionnement, le déplacement dudit capot vers sa position d'utilisation actionnant lesdits moyens de distribution.

Avantageusement, ledit capot réalise deux déplacements distincts pour se déplacer de sa position de repos vers sa position d'utilisation.

Avantageusement, ledit capot réalise une translation radiale pour découvrir l'orifice de distribution, puis une translation axiale pour actionner les moyens de distribution.

Avantageusement, lesdits moyens de distribution sont réalisés sous la forme d'une pompe actionnée manuellement.

D'autres caractéristiques et avantages de l'invention apparaîtront plus clairement au cours de la description détaillée suivante d'un mode de réalisation de celle-ci, faite en référence aux dessins joints, donnés à titre d'exemples non limitatifs, et sur lesquels
- la figure 1 est une vue schématique en perspective d'un dispositif de distribution de produit fluide ou pulvérulent selon un premier mode de réalisation de l'invention, en position de repos du capot,
- la figure 2 est une vue schématique en perspective partiellement découpée du dispositif de la figure 1, en position intermédiaire du capot, et
- la figure 3 est une vue similaire à celle de la figure 2, en position d'utilisation du capot.

En référence aux figures, le dispositif de distribution de produit fluide ou pulvérulent selon l'invention comporte un réservoir de produit 10 sur lequel est assemblée une pompe de distribution 20 elle-même reliée à une tête de distribution 30 comportant un orifice de distribution 31. Un système d'actionnement 40 est prévu pour actionner ladite pompe 20. Selon l'invention, le dispositif comporte un capot imperdable 50 qui est déplaçable entre une position de repos, représentée sur la figure 1, dans laquelle il recouvre l'orifice de distribution 31 et empêche l'actionnement de la pompe 20, et une position d'utilisation, représentée sur la figure 3, dans laquelle il découvre l'orifice de distribution 31 et permet l'actionnement de la pompe 20.

Les figures 1 à 3 montrent un mode de réalisation avantageux de la présente invention. Le capot 50 fait partie du système d'actionnement 40, en ce que le déplacement du capot 50 vers sa position d'utilisation entraîne l'actionnement de la pompe 20. Par conséquent, lorsque le capot 50 est en position de repos, il est impossible d'actionner la pompe 20, l'utilisateur devant nécessairement déplacer ledit capot 50 vers sa position d'utilisation pour réaliser ledit actionnement. Avantageusement, comme représenté sur les figures, le capot 50 peut être réalisé de telle sorte qu'il se déplace selon deux chemins de déplacement différents pour aller de sa position de repos vers sa position d'utilisation. Plus précisément, l'exemple représenté montre un capot 50 qui réalise une translation radiale pour découvrir l'orifice de distribution 31, comme visible sur les figures 1 et 2, puis une translation axiale, sous l'effet d'une poussée sur le capot par l'utilisateur, pour actionner la pompe 20. Comme on le constate en référence à la figure 3, un déplacement axial du capot 50 entre la position représentée sur la figure 2 et celle représentée sur la figure 3 provoque l'actionnement du système d'actionnement 40, ce qui entraîne la distribution d'une dose de produit à travers l'orifice de distribution 31. Bien entendu, le capot 50 peut réaliser des déplacements différents pour aller de sa position de repos à sa position d'utilisation, par exemple une rotation ou une combinaison de rotation et de translation.

Le capot 50 peut comporter des moyens de retour élastiques qui le ramènent vers sa position de repos après utilisation du dispositif. En variante, on pourrait envisager que c'est l'utilisateur lui-même qui ramène manuellement ledit capot vers sa position de repos. D'autre part, l'invention a été décrite en référence à un dispositif de distribution de produit fluide ou pulvérulent dans lequel la direction de distribution est axiale par rapport à l'axe central de la pompe et du réservoir, mais elle s'applique tout aussi bien à tous les types de dispositifs de distribution, et en particulier ceux comportant une tête de distribution ayant une direction de distribution radiale. Par ailleurs, bien que la présente invention soit particulièrement adaptée aux dispositif de distribution de produit fluide ou pulvérulent comportant un système d'actionnement latéral, elle n'est pas limitée à ce type de système, et s'applique au contraire à tous types de systèmes d'actionnement appropriés.

Bien que l'invention ait été décrite en référence à un mode de réalisation particulier de celle-ci, il est entendu qu'elle n'est pas limitée à ce mode de réalisation, et que l'homme de l'art peut y apporter toutes modifications utiles sans sortir du cadre de la présente invention tel que défini par les revendications annexées.

## Revendications

1. Dispositif de distribution de produit fluide ou pulvérulent à actionnement manuel comportant un réservoir de produit (10), des moyens de distribution (20) pour distribuer sélectivement le produit contenu dans le réservoir (10), une tête de distribution (30) comportant un orifice de distribution (31), et un système d'actionnement (40) pour actionner manuellement lesdits moyens de distribution (20), le dispositif comportant un capot imperdable (50) déplaçable entre une position de repos, dans laquelle il recouvre l'orifice de distribution (31) et empêche l'actionnement des moyens de distribution (20), et une position d'utilisation, dans laquelle il découvre l'orifice de distribution (31) et permet l'actionnement des moyens de distribution (20), ledit capot (50) faisant partie dudit système d'actionnement (40), le déplacement dudit capot (50) vers sa position d'utilisation actionnant lesdits moyens de distribution (20), ledit capot (50) réalisant deux déplacements distincts et différents pour se déplacer de sa position de repos vers sa position d'utilisation, **caractérisé en ce que** au moins un desdits deux déplacements est une translation par rapport audit réservoir.

2. Dispositif selon la revendication 1, dans lequel ledit capot (50) réalise une translation radiale pour découvrir l'orifice de distribution (31).

3. Dispositif selon la revendication 1 ou 2, dans lequel ledit capot (50) réalise une translation axiale pour actionner les moyens de distribution (20).

4. Dispositif selon l'une quelconque des revendications précédentes, dans lequel lesdits moyens de distribution (20) sont réalisés sous la forme d'une pompe actionnée manuellement.

## Patentansprüche

1. Von Hand zu betätigende Abgabevorrichtung für ein fluidförmiges oder pulverförmiges Produkt, die einen Behälter (10) für das Produkt, Abgabeeinrichtungen (20) zum wahlweisen Abgeben des im Behälter (10) enthaltenen Produktes, einen Abgabekopf (30), der eine Abgabeöffnung (31) aufweist, und ein Betätigungssystem (40) umfasst, um von Hand die Abgabeeinrichtungen (20) zu betätigen, wobei die Vorrichtung eine unverlierbare Kappe (50) umfasst, die zwischen einer Ruhestellung, in der sie die Abgabeöffnung (31) verdeckt und eine Betätigung der Abgabeeinrichtungen (20) verhindert, und einer Verwendungsstellung verschiebbar ist, in der sie die Abgabeöffnung (31) freigibt und die Betätigung der Abgabeeinrichtungen (20) ermöglicht, wobei diese Kappe (50) einen Teil des Betätigungssystems (40) bildet und die Verschiebung dieser Kappe (50) in ihre Verwendungsstellung die Abgabeeinrichtungen betätigt, wobei die Kappe (50) zwei voneinander verschiedene und unterschiedliche Verschiebungen ausführen kann, um sich aus ihrer Ruhelage zu ihrer Verwendungsstellung hin zu verschieben, **dadurch gekennzeichnet, dass** wenigstens eine dieser beiden Verschiebungen eine Translationsbewegung bezüglich des Behälters ist.

2. Vorrichtung nach Anspruch 1, bei der die Kappe (50) eine radiale Translation durchführt, um die Abgabeöffnung (31) freizugeben.

3. Vorrichtung nach Anspruch 1 oder 2, bei der die Kappe (50) eine axiale Translationsbewegung ausführt, um die Abgabeeinrichtungen (20) zu betätigen.

4. Vorrichtung nach einem der vorhergehenden Ansprüche, bei der die Abgabeeinrichtungen (20) in Form einer von Hand zu betätigenden Pumpe ausgebildet sind.

## Claims

1. A manually-actuated device for dispensing a fluid in liquid or powder form and that comprises a fluid reservoir (10), dispensing means (20) for selectively dispensing the fluid contained in the reservoir (10), a dispensing head (30) provided with a dispensing orifice (31), and an actuating system (40) for manually actuating said dispensing means (20), said device being provided with a captive cap (50) mounted to move between a rest position, in which it covers the dispensing orifice (31) and prevents the dispensing means (20) from being actuated, and an in-use position, in which it uncovers the dispensing orifice (31) and enables the dispensing means (20) to be actuated, said cap (50) being part of said actuating system (40), said cap (50) actuating said dispensing means (20) by being moved towards its in-use position, said cap (50) being moved over two distinct and different paths to go from its rest position to its in-use position, **characterized in that** at least one of said two paths to go is a translation with respect to said reservoir.

2. A device according to claim 1, in which said cap (50) moves in radial translation to uncover the dispensing orifice (31)

3. A device according to claim 1 or 2, in which said cap (50) moves in axial translation to actuate the dispensing means (20).

4. A device according to claim 1 or 2, in which said dispensing means (20) are implemented in the form of a pump that is actuated manually.
